# EUROPÄISCHE PATENTSCHRIFT

(11) **EP 2 214 421 B1**
(45) Veröffentlichungstag und Bekanntmachung des Hinweises auf die Patenterteilung: **23.04.2014**
(21) Anmeldenummer: 09178802.6
(22) Anmeldetag: 11.12.2009
(51) Int. Cl.: H04R 19/00

(54) **Bauelement mit einer mikromechanischen Mikrofonstruktur und Verfahren zum Betreiben eines solchen Bauelements**
Component with a micromechanical microphone structure and method for operating such a component
Composant doté d'une structure de microphone micromécanique et procédé de fonctionnement d'un tel composant

(30) Priorität: 03.02.2009 DE 102009000583
(43) Veröffentlichungstag der Anmeldung: 04.08.2010
(73) Patentinhaber: Robert Bosch GmbH, 70442 Stuttgart (DE)
(72) Erfinder: Reinmuth, Jochen, 72766 Reutlingen (DE)

(56) Entgegenhaltungen:
- DE-A1-102005 008 512
- DE-A1-102005 056 759

## Beschreibung

### Stand der Technik

Die Erfindung betrifft ein Bauelement mit einer mikromechanischen Mikrofonstruktur. Diese umfasst mindestens eine durch den Schalldruck auslenkbare Membran, die als auslenkbare Elektrode fungiert, ein feststehendes akustisch durchlässiges Gegenelement, das eine Gegenelektrode umfasst, und Mittel zum Anlegen einer Ladespannung zwischen der Membran und der Gegenelektrode.

Die Erfindung betrifft ferner Verfahren zum Betreiben eines solchen Bauelements.

Bei den aus der Praxis bekannten MEMS(Micro-Electro-Mechanical-System)-Mikrofonen wird der Schalldruck meist in Form einer Kapazitätsänderung zwischen einer akustisch aktiven Membran und einer weitgehend starren Gegenelektrode erfasst.
Wird eine relativ hohe Ladespannung, von beispielsweise 10V, zwischen Membran und Gegenelektrode angelegt und das Messsignal über einen Vorverstärker mit hoher Impedanz, beispielsweise im Bereich von 10GOhm, ausgelesen, so ändern sich die Ladungsverhältnisse zwischen Membran und Gegenelektrode deutlich langsamer als die Frequenz des zu erfassenden Schalls. Deshalb kann für diesen Fall in erster Näherung angenommen werden, dass die Ladung Q konstant bleibt und eine lineare Beziehung zwischen der Kapazität C bzw. Kapazitätsänderung und der abgreifbaren Spannung V besteht, nämlich Q=C·V.
Bei Anwendung dieses Messprinzips muss also eine relativ hohe Ladespannung zwischen der Membran und der Gegenelektrode angelegt werden, um auch ein hohes Messsignal zu erhalten. Eine hohe Ladespannung führt allerdings auch zu starken anziehenden Kräften zwischen der beweglichen Membran und der starren Gegenelektrode. Um einen Kurzschluss und ein Anhaften der Membran an der Gegenelektrode zu vermeiden, wird in der Praxis entweder die Membran relativ steif aufgehängt oder der Abstand zwischen Membran und Gegenelektrode wird erhöht. Beide Maßnahmen wirken sich nachteilig auf die Empfindlichkeit des Mikrofons aus. Des Weiteren werden derartige MEMS-Mikrofone in der Regel mit Mitteln ausgestattet, durch die sich die Membran nach einem solchen Kollaps wieder in ihre Ruhestellung bringen lässt.

In der DE 10 2005 056 759 A1 wird eine mikromechanische Struktur zum Empfang und/oder zur Erzeugung von akustischen Signalen beschrieben. Dabei wird eine Membran derart zwischen zwei Gegenelementen platziert, dass sie eine große mechanische Stabilität aufweist. Durch die Verwendung von Elektroden auf bzw. in den beiden Gegenelementen sowie der Membran kann die beidseitige Anordnung der Gegenelemente dazu genutzt werden, eine differentielle Auswertung der Kapazitätsänderung aufgrund der Membranbewegung zu ermöglichen. Das erste Gegenelement kann neben seiner Funktion als Elektrode auch für andere mechanische oder elektrische Funktionen genutzt werden, z.B. zur elektrischen Einstellung der Empfindlichkeit.

Aus der DE 10 2005 008 512 A1 ist ein mikromechanisches Mikrofon-Modul mit einer Kompensationsschaltung zur Vermeidung nichtlinearer Effekte bei der Erfassung großer Schwingungsamplituden bekannt. Dabei wirkt die durch die Kompensationsschaltung hervorgerufene Auslenkung der Membran der durch den akustischen Druck verursachte Auslenkung entgegen, so dass die Membran mit einer verringerten Amplitude oder gar nicht schwingt.

### Offenbarung der Erfindung

Mit der vorliegenden Erfindung wird eine sehr platzsparende und robuste mikromechanische Mikrofonstruktur mit hoher Messempfindlichkeit vorgeschlagen, bei der bei einem vergleichsweise geringen Elektrodenabstand eine relativ hohe Ladespannung an die Messkapazität angelegt werden kann.

Dazu umfasst die erfindungsgemäße Mikrofonstruktur ein zweites feststehendes und akustisch durchlässiges Gegenelement, das eine Kompensationselektrode umfasst. Die Membran ist zwischen der Gegenelektrode und der Kompensationselektrode angeordnet. Zudem sind Mittel zum Anlegen einer Kompensationsspannung zwischen der Gegenelektrode und der Kompensationselektrode vorgesehen.

Mit Hilfe der Kompensationselektrode lässt sich die Mikrofonfunktion des erfindungsgemäßen Bauelements auf zwei messtechnisch unterschiedliche Arten realisieren, die beide eine hohe Messempfindlichkeit und eine geringe Störanfälligkeit gewährleisten.

In einer ersten Betriebsvariante wird die Kompensationsspannung zwischen der Gegenelektrode und der Kompensationselektrode in Abhängigkeit von der Ladespannung der Messkapazität gewählt, und zwar so, dass die durch die Ladespannung erzeugte elektrische Anziehung zwischen der Membran und der Gegenelektrode durch die Kompensationsspannung ausgeglichen wird. Dadurch befindet sich die bewegliche Membran in einem nahezu potentialfreien Raum, wo keine elektrostatischen Kräfte auf die Membran wirken und Membranauslenkun-gen allein durch den Schalldruck verursacht werden. Deshalb kann die Ladespannung für die Messkapazität hier auch bei kleinem Elektrodenabstand relativ hoch angesetzt werden, um ein hohes Messsignal in Form der Spannungsänderung zwischen Membran und Gegenelektrode zu erhalten. Ein elektrostatisch bedingter Kollaps der Mikrofonstruktur ist dabei nicht zu befürchten.

Im Unterschied dazu wird die Kompensationsspannung bei einer zweiten vorteilhaften Betriebsvariante, so geregelt, dass die bewegliche Membran auch bei Schalleinwirkungen möglichst in ihrer Ruhelage gehalten wird. In diesem Fall wird die Spannung zwischen der Gegenelektrode und der Membran, die sich aufgrund des Schalldrucks mit dem Elektrodenabstand ändert, als Stellgröße für die Regelung der Kompensationsspannung verwendet. Als Mikrofonsignal dient hier die Kompensationsspannung. Auch bei dieser Variante kann mit relativ hohen Ladespannungen bei vergleichsweise geringem Elektrodenabstand gearbeitet werden. Zudem erweist sie sich als besonders unempfindlich gegenüber elektromagnetischen Störsignalen.

Neben den voranstehend erörterten elektrisch messtechnischen Vorteilen des erfindungsgemäßen Bauelements sei an dieser Stelle noch erwähnt, dass die beiden Gegenelemente zudem einen mechanischen Schutz für die dazwischen angeordnete bewegliche und damit auch empfindliche Membran der Mikrofonstruktur bilden. Die hier vorgeschlagene Mikrofonstruktur ist also auch in mechanischer Hinsicht vorteilhaft.

Grundsätzlich gibt es verschiedene Möglichkeiten für die Realisierung der erfindungsgemäßen Mikrofonstruktur.

So kann die Mikrofonstruktur beispielsweise spiegelsymmetrisch zur Membran aufgebaut sein, in dem Sinne, dass die Membran mittig zwischen den beiden Gegenelementen angeordnet ist und die beiden Gegenelemente eine im wesentlichen gleiche Struktur aufweisen.

Bei bestimmten Anwendungen kann es sich aber auch als günstig erweisen, unterschiedliche Abstände zwischen Gegenelektrode und Membran und zwischen Kompensationselektrode und Membran vorzusehen, um eine höhere Mikrofonempfindlichkeit zu erreichen.

Ebenso kann es anwendungsbedingt von Vorteil sein, die Gegenelektrode und die Kompensationselektrode mit unterschiedlichen Loch- bzw. Gittergeometrien zu realisieren.

Wie bereits erläutert, ermöglicht die erfindungsgemäße Bauelementstruktur unterschiedliche Betriebsvarianten zur Realisierung der Mikrofonfunktion. Beide voranstehend beschriebenen Varianten beruhen auf einer geeigneten Wahl bzw. Regelung der Kompensationsspannung. Vorteilhafterweise werden dabei neben elektrischen Parametern, wie Ladespannung bzw. abgegriffenen Spannung zwischen Gegenelektrode und Membran, auch strukturbedingte Parameter, wie Abstand zur Ruhelage der Membran und Loch- bzw. Gitterstruktur, berücksichtigt. Insbesondere bei einem asymmetrischen Aufbau der Mikrofonstruktur ist es oftmals sinnvoll, die Gegenelektrode und die Kompensationselektrode auf unterschiedliche elektrische Potentiale zu legen.

In einer vorteilhaften Ausgestaltung des erfindungsgemäßen Bauelements sind die Membranoberflächen und/oder die der Membran zugewandte Oberfläche des ersten und/oder zweiten Gegenelements mit einer dielektrischen Beschichtung versehen, um auch in Überlastsituationen einen Kurzschluss innerhalb der Mikrofonstruktur zu vermeiden.

Des Weiteren kann die Mikrofonstruktur auch einen Überlastschutz in Form von Anschlägen umfassen, die in den Oberflächen der Membran und/oder in der der Membran zugewandten Oberfläche des ersten und/oder zweiten Gegenelements ausgebildet sind. Von besonderem Vorteil ist es, wenn diese Anschläge in einem Bereich, wie z.B. dem Randbereich der Mikrofonstruktur, angeordnet sind, wo die Anschläge und die ihnen gegenüberliegende Oberfläche auf ein definiertes Potential gelegt werden können. In diesem Fall tritt beim Aufsetzten der Anschläge kein Kurzschluss zwischen Membran und Gegenelektrode oder Kompensationselektrode auf.

### Kurze Beschreibung der Zeichnungen

Wie bereits voranstehend erörtert, gibt es verschiedene Möglichkeiten, die Lehre der vorliegenden Erfindung in vorteilhafter Weise auszugestalten und weiterzubilden. Dazu wird einerseits auf die dem unabhängigen Patentanspruch 1 nachgeordneten Patentansprüche verwiesen und andererseits auf die nachfolgende Beschreibung eines Ausführungsbeispiels der Erfindung. Anhand der Figuren wird auch das beanspruchte Herstellungsverfahren näher erläutert.
- Fig. 1: zeigt eine schematische Schnittdarstellung eines Bauelements 10 mit einer erfindungsgemäßen Mikrofonstruktur,
- Fig. 2: veranschaulicht die Potentialverhältnisse innerhalb der Mikrofon- struktur des Bauelements 10, und
- Fig. 3a bis 3h: veranschaulichen die einzelnen Verfahrensschritte zur Herstel- lung des Bauelements 10 anhand von schematischen Schnitt- darstellungen.

### Ausführungsformen der Erfindung

Das in **Fig. 1** dargestellte Bauelement 10 umfasst eine mikromechanische Mikrofonstruktur, die in einem Schichtaufbau ausgebildet ist. Diese Mikrofonstruktur besteht im Wesentlichen aus einer durch den Schalldruck auslenkbaren Membran 11, die zwischen zwei feststehenden und akustisch durchlässigen Gegenelementen 12 und 13 angeordnet ist. Die Membran 11 ist über Isolationsschichten gegen beide Gegenelemente 12 und 13 elektrisch isoliert. Sowohl die Membranen 11 als auch die beiden Gegenelemente 12 und 13 bestehen zumindest bereichsweise aus einem elektrisch leitfähigen Material, wie z.B. einem entsprechend dotierten Polysilizium oder Siliziumsubstrat. Das Gegenelement 12, das im Schichtaufbau über der Membran 11 angeordnet ist, umfasst hier eine Gegenelektrode 22 für die Membran 11, die als auslenkbare Elektrode fungiert. Zusammen bilden sie eine Messkapazität, die mit Hilfe von hier nicht dargestellten Mitteln zum Anlegen einer Ladespannung aufgeladen wird. So können Auslenkungen der Membran 11 als Kapazitätsänderungen bzw. Schwankungen einer an der Messkapazität abgegriffenen Spannung erfasst werden.

Das zweite Gegenelement 13 ist im vorliegenden Ausführungsbeispiel im Bauelementsubstrat 1 unterhalb der Membran 11 ausgebildet und umfasst eine Kompensationselektrode 33. Dazu umfasst das Bauelement 10 Mittel zum Anlegen und Regeln einer Kompensationsspannung zwischen der Gegenelektrode 22 und der Kompensationselektrode 33. Diese Mittel sind hier ebenfalls nicht dargestellt.
In einer ersten Betriebsvariante wird die Kompensationsspannung so gewählt, dass die durch den Ladezustand der Messkapazität bedingte elektrostatische Anziehung zwischen der Membran 11 und der Gegenelektrode 22 durch eine entsprechende Potentialdifferenz zur Kompensationselektrode 33 aufgehoben wird und die Membran 11 ausschließlich aufgrund des Schalldrucks ausgelenkt wird. In einer alternativen Betriebsvariante wird die Kompensationsspannung in Abhängigkeit von der an der Messkapazität abgegriffenen Spannung, d.h. in Abhängigkeit von der Membranauslenkung, geregelt, und zwar so, dass die Membran 11 möglichst in ihrer Ruhestellung gehalten wird. In diesem Fall wird mit Hilfe der Kompensationsspannung auch der auf die Membran 11 wirkende Schalldruck kompensiert. Als Mikrofonsignal wird hier die Kompensationsspannung genutzt.

Die Gegenelemente 12 und 13 sind im hier dargestellten Ausführungsbeispiel deutlich dicker als die Membran 11 und damit im Wesentlichen starr. Beide Gegenelemente 12 und 13 weisen die gleiche Gitterstruktur mit Durchgangsöffnungen 121 bzw. 131 auf, so dass die Gegenelemente 12 und 13 gleichermaßen akustisch durchlässig sind und nur die mittig zwischen den Gegenelementen 12 und 13 angeordnete Membran 11 akustisch aktiv ist.
Um zu erreichen, dass die Gegenelemente deutlich weniger auf Schallwellen reagieren als die Membran, kann ein Gegenelement aber auch in einer dünneren Polysiliziumschicht realisiert werden, die steifer als die Membran im Schichtaufbau aufgehängt ist. Eine weitere Möglichkeit besteht darin, ein Gegenelement in Form eines Schichtstapels aus Polysilizium und Oxid bzw. Nitrid zu realisieren, der unter Zugstress steht.

Die Mikrofonstruktur des Bauelements 10 umfasst einen mechanischen Überlastschutz in Form von Anschlägen 122 und 112. Diese sollen ein Anhaften und Festbrennen der Membran 11 an der Gegenelektrode 22 einerseits oder an der Kompensationselektrode 33 andererseits verhindern. So sind die Anschläge 122 im Randbereich 124 des Gegenelements 12 an dessen Unterseite ausgebildet, während die Anschläge 112 im Randbereich der Membran 11 an deren Unterseite ausgebildet sind. Im Falle von Überlastsituationen bilden die Anschläge 122 und 112 die Berührungsflächen zwischen der Membran 11 und den Gegenelementen 12 und 13 der Mikrofonstruktur. Je kleiner diese Berührungsflächen sind, um so geringer ist die Haftkraft zwischen diesen Komponenten und dementsprechend auch die Kraft, die erforderlich ist, um die Membran 11 wieder in ihre Ausgangslage zu bringen. Die Anschläge 122 und 112 können aus einem dielektrischen Material, wie beispielsweise aus SiN oder aus siliziumreichem Nitrid, bestehen oder zumindest mit einem solchen beschichtet sein, um so in Überlastsituationen einen Kurzschluss zwischen der Membran 11 und einem der Gegenelemente 12 oder 13 zu verhindern. Dadurch wird neben der Mikrofonstruktur auch die Elektronik des Bauelements 10 geschützt.

Eine weitere Möglichkeit zur Verhinderung eines Kurzschlusses zwischen den einzelnen Komponenten der Mikrofonstruktur wird durch **Fig. 2** veranschaulicht, die die Potentialverhältnisse innerhalb der Mikrofonstruktur wiedergibt. Bei beiden voranstehend beschriebenen Betriebsvarianten wird die Messkapazität mit einer relativ hohen Ladespannung aufgeladen. Dementsprechend befinden sich die Gegenelektrode 12 und die Membran 11 mit den Anschlägen 112 auf unterschiedlichen elektrischen Potentialen. Die Größe der Potentialdifferenz ist in Fig. 2 durch die unterschiedliche Schraffurbreite dargestellt. Fig. 2 verdeutlicht außerdem, dass die Randbereiche 124 und 134 der Gegenelemente 12 und 13 durch Isolationsgräben 125 und 135 von den Elektrodenbereichen der Gegenelemente 12 und 13 elektrisch abgekoppelt aber mechanisch miteinander verbunden sind. Diese Randbereiche 124 und 134 können nun entweder auf das Membranpotential gelegt werden, oder von außen auf ein Potential gelegt werden, das sehr nahe am Membranpotential liegt. Da die Anschläge 122 des Gegenelements 12 im Randbereich 124 ausgebildet sind und die Anschläge 112 der Membran 11 in Überlastsituationen lediglich mit dem Randbereich 134 des Gegenelements 13 in Berührung treten, können hier allenfalls geringe Ströme zwischen der Membran 11 und den Gegenelementen 12 bzw. 13 fließen, die weder einen Kurzschluss verursachen noch zum Anschweißen der Membran 11 ausreichen.

Die Herstellung des in den Figuren 1 und 2 dargestellten Bauelements 10 wird nachfolgend anhand der **Figuren 3a bis 3h** erläutert.

Das Herstellungsverfahren geht von einem Substrat 1 aus, wie z.B. einem Siliziumwafer, auf dem zunächst eine erste Opferschicht 2 abgeschieden und strukturiert wird. Dabei wird ein Negativabdruck der Anschläge 112 der Membran 11 erzeugt. Typischerweise handelt es sich bei dem Opferschichtmaterial um ein thermisches Oxid oder ein TEOS-Oxid, das im Rahmen des Bauelements 10 auch eine elektrische Isolation für einzelne Schichtbereiche bildet. **Fig. 3a** zeigt den Schichtaufbau nach dem Aufbringen einer weiteren Opferschicht 3, in die sich die Strukturierung der Opferschicht 2 übertragen hat.

Nun wird eine Polysiliziumschicht als Membranschicht 4 abgeschieden, dotiert und strukturiert, wie in **Fig. 3b** dargestellt. Dabei kann auch eine Federaufhängung für die Membran 11 realisiert werden, um Membranauslenkungen zu begünstigen und so die Mikrofonempfindlichkeit zu steigern.

Auf der strukturierten Membranschicht 4 wird eine weitere Opferschicht 5 abgeschieden und strukturiert, wobei ein Negativabdruck der Anschläge 122 des Gegenelements 12 erzeugt wird. **Fig. 3c** zeigt den Schichtaufbau nach dem Aufbringen einer weiteren Opferschicht 6, in die sich die Strukturierung der Opferschicht 5 übertragen hat.

Im hier beschriebenen Ausführungsbeispiel wird nun eine Polysilizium-Startschicht 7 abgeschieden und strukturiert, was in **Fig. 3d** dargestellt ist. Diese Startschicht 7 wird nachfolgend für die Erzeugung des Gegenelements 12 genutzt.

Die Definition der Randbereiche 124 und 134 der Gegenelemente 12 und 13 und die Definition der Kontakte für das Substrat 1, für die Randbereiche 124 und 134, für die Kompensationselektrode 33 und die Membran 11 erfolgt hier in einem Ätzschritt im Anschluss an die Strukturierung der Startschicht 7. Alternativ kann dies aber auch schon vorher durch eine entsprechende Strukturierung der Opferschichten 2, 3 und 5, 6 vorgenommen werden.

Im hier beschriebenen Ausführungsbeispiel wird nach diesem Ätzschritt eine dicke Epi-Polysiliziumschicht 8 auf dem Schichtaufbau abgeschieden, was in **Fig. 3e** dargestellt ist. Aus dieser Epi-Polysiliziumschicht 8 wird das feststehende Gegenelement 12 herausgebildet. Dazu wird die Epi-Polysiliziumschicht 8 dotiert und kann außerdem noch zur besseren Weiterverarbeitung in einem CMP-Schritt planarisiert werden.
Alternativ dazu kann das Gegenelement auch in einer dünneren Polysiliziumschicht realisiert werden, die steifer als die Membran aufgehängt ist, oder in einem Schichtstapel aus Polysilizium und Oxid bzw. Nitrid, der unter Zugstress steht. Auf diese Weise kann ebenfalls erreicht werden, dass das Gegenelement weniger auf Schallwellen reagiert als die Membran.

Zur späteren elektrischen Kontaktierung kann nun eine Metallschicht oder ein Metallschichtstapel abgeschieden und strukturiert werden. Dies kann noch vor der Strukturierung des Gegenelements 12 bzw. die Epi-Polysiliziumschicht 8 erfolgen oder auch zu einem späteren Zeitpunkt.

Die Epi-Polysiliziumschicht 8 wird in einem von der Vorderseite bzw. Oberseite des Schichtaufbaus ausgehenden Trenchschritt strukturiert. Dabei werden die Durchgangsöffnungen 121 sowie die Isolationsgräben 125 erzeugt, was in **Fig. 3f** dargestellt ist. Die Opferschicht 6 wirkt als Stoppschicht für diesen Trenchprozess.

Nachfolgend wird die Bearbeitung der Substratrückseite beschrieben, die innerhalb der Prozessfolge auch vorgezogen werden kann.
In der Regel wird das Substrat 1 zunächst abgedünnt. Dann werden die Größe und Lage des zweiten Gegenelements 13 mit Hilfe einer Rückseitenmaskierung definiert. In einem Rückseiten-Trenchprozess wird schließlich über die Trenchtiefe noch die Dicke des zweiten Gegenelements 13 bzw. der Kompensationselektrode 33 eingestellt. Das Gegenelement 13 wird dann in einem weiteren Trenchschritt strukturiert, wobei zum einen die Durchgangsöffnungen 131 erzeugt werden und zum anderen die elektrische Entkopplung des Randbereichs 134 über die Isolationsgräben 135. Bei diesem Trenchschritt dient die Opferschicht 2 als Ätzstoppschicht. Der resultierende Schichtaufbau ist in Fig. **3g** dargestellt.

Schließlich wird noch die Membran 11 freigelegt, indem das Opferschichtmaterial beispielsweise mit Hilfe von HF oder in einem Gasphasenätzverfahren rund um die Membran 11 entfernt wird. Dabei werden die Durchgangsöffnungen 121, 131 und die Isolationsgräben 125 und 135 als Ätzzugänge genutzt. **Fig. 3h** zeigt die dabei entstehende Bauelementstruktur und entspricht im Wesentlichen der Fig. 1.

An dieser Stelle sei angemerkt, dass auch Abweichungen von der voranstehend beschriebenen Prozessfolge möglich sind. So kann der rückseitige Trenchprozess auch vor dem Vorderseiten-Trenchprozess gefahren werden. Außerdem kann es sich als günstig erweisen, bereits nach dem ersten Trenchschritt einen Teil des Opferschichtmaterials zu entfernen. Die Membran wird dann nach dem zweiten Trenchschritt in einem zweiten Ätzschritt vollständig freigestellt. Eine dielektrische Beschichtung der Membran und/oder der Oberflächen der Gegenelemente, die der Membran zugewandt sind, kann durch Abscheidung eines geeigneten Materials vor bzw. nach dem Erzeugen der jeweiligen Opferschichten realisiert werden. Als Beschichtungsmaterial eignet sich beispielsweise SiN oder siliziumreiches Nitrid, da dessen Ätzrate deutlich geringer ist, als die des Opferschichtmaterials und die Haftkraft zwischen SiN bzw. siliziumreichem Nitrid und Silizium sehr gering ist.

## Patentansprüche

1. Bauelement (10) mit einer mikromechanischen Mikrofonstruktur, mindestens umfassend
- eine durch den Schalldruck auslenkbare Membran (11), die als auslenkbare Elektrode fungiert,
- ein feststehendes akustisch durchlässiges Gegenelement (12), das mindestens eine Gegenelektrode (22) umfasst, und
- Mittel zum Anlegen einer Ladespannung zwischen der Membran (11) und der Gegenelektrode (22); und
- ein zweites feststehendes und akustisch durchlässiges Gegenelement (13), das mindestens eine Kompensationselektrode (33) umfasst, wobei die Membran (11) zwischen der Gegenelektrode (22) und der Kompensationselektrode (33) angeordnet ist; und
- Mittel zum Anlegen einer Kompensationsspannung zwischen der
Gegenelektrode (22) und der Kompensationselektrode (33);
**dadurch gekennzeichnet, dass**
die Kompensationsspannung (33) eine Abhängigkeit
- von der zwischen der Membran und der Gegenelektrode angelegten Ladespannung oder
- von der zwischen der Membran und der Gegenelektrode anliegenden
durch die Auslenkung veränderte Spannung
aufweist.

2. Bauelement nach Anspruch 1, **dadurch gekennzeichnet, dass** die Mikrofonstruktur im wesentlichen spiegelsymmetrisch zur Membran ist.

3. Bauelement nach Anspruch 1, **dadurch gekennzeichnet, dass** der Abstand zwischen der Gegenelektrode und der Membran und der Abstand zwischen der Kompensationselektrode und der Membran unterschiedlich sind.

4. Bauelement nach Anspruch 3, **dadurch gekennzeichnet, dass** die Gegenelektrode und die Kompensationselektrode mit unterschiedlichen Loch- bzw. Gittergeometrien realisiert sind.

5. Bauelement nach einem der Ansprüche 1 bis 4, **dadurch gekennzeichnet, dass** die Membranoberflächen und/oder die der Membran zugewandte Oberfläche des ersten und/oder zweiten Gegenelements mit einer dielektrischen Beschichtung versehen sind.

6. Bauelement (10) nach einem der Ansprüche 1 bis 5, **dadurch gekennzeichnet, dass** die Mikrofonstruktur einen Überlastschutz in Form von Anschlägen (112,122) umfasst, die in den Oberflächen der Membran (11) und/oder in der der Membran (11) zugewandten Oberfläche des ersten und/oder zweiten Gegenelements (12) ausgebildet sind.

7. Bauelement nach Anspruch 6, **dadurch gekennzeichnet, dass** die Anschläge (122) in einem elektrischen isolierten Bereich (124) angeordnet sind, so dass sie auf ein definiertes Potential gelegt werden können, insbesondere auf das Potential der Membran (11) oder ein Potential, das sich nur wenig vom Potential der Membran (11) unterscheidet.

8. Verfahren zum Betreiben eines Bauelements mit einer mikromechanischen Mikrofonstruktur mit
- mit einer akustisch aktiven Membran (11), die zwischen zwei feststehenden und akustisch durchlässigen Gegenelementen (12, 13) angeordnet ist, wobei das eine Gegenelement (12) mindestens eine Gegenelektrode (22) umfasst und das andere Gegenelement (13) mindestens eine Kompensationselektrode (33) umfasst,
- mit Mitteln zum Anlegen einer Ladespannung zwischen der Membran (11) und der Gegenelektrode (22) und
- mit Mitteln zum Anlegen einer Kompensationsspannung zwischen
der Gegenelektrode (22) und der Kompensationselektrode (33);
**dadurch gekennzeichnet, dass** die Kompensationsspannung so gewählt wird, dass die durch die Ladespannung bedingten elektrostatischen Anziehungskräfte zwischen der Gegenelektrode (22) und der Membran (11) aufgehoben werden, und dass die sich aufgrund der Auslenkung der Membran (11) ändernde Spannung zwischen der Gegenelektrode (22) und der Membran (11) als Mikrofonsignal abgegriffen wird.

9. Verfahren zum Betreiben eines Bauelements mit einer mikromechanischen Mikrofonstruktur mit
- mit einer akustisch aktiven Membran (11), die zwischen zwei feststehenden und akustisch durchlässigen Gegenelementen (12, 13) angeordnet ist, wobei das eine Gegenelement (12) mindestens eine Gegenelektrode (22) umfasst und das andere Gegenelement (13) mindestens eine Kompensationselektrode (33) umfasst,
- mit Mitteln zum Anlegen einer Ladespannung zwischen der Membran (11) und der Gegenelektrode (22) und
- mit Mitteln zum Anlegen und Regeln einer Kompensationsspannung zwischen der Gegenelektrode (22) und der Kompensationselektrode (33);
**dadurch gekennzeichnet, dass** die sich aufgrund der Auslenkung der Membran (11) ändernde Spannung zwischen der Gegenelektrode (22) und der Membran (11) als Stellgröße für die Regelung der Kompensationsspannung abgegriffen wird und dass die Kompensationsspannung so geregelt wird, dass die Membran (11) möglichst in ihrer Ruhelage gehalten wird.

10. Verfahren nach Anspruch 8 oder 9, **dadurch gekennzeichnet, dass** die Abstände der Gegenelektrode (22) und der Kompensationselektrode (33) zur Ruhelage der Membran (11) und/oder deren Loch- bzw. Gittergeometrien bei der Wahl bzw. Regelung der Kompensationsspannung berücksichtigt werden.

## Claims

1. Component (10) with a micromechanical microphone structure, at least comprising
- a membrane (11), which can be deflected by the acoustic pressure and acts as a deflectable electrode,
- a fixed acoustically permeable counter element (12), which comprises at least one counter electrode (22), and
- means for applying a charging voltage between the membrane (11) and the counter electrode (22); and
- a second fixed and acoustically permeable counter element (13), which comprises at least one compensation electrode (33), the membrane (11) being arranged between the counter electrode (22) and the compensation electrode (33); and
- means for applying a compensation voltage between the counter electrode (22) and the compensation electrode (33);
**characterized in that**
the compensation voltage (33) has a dependence
- on the charging voltage applied between the membrane and the counter electrode or
- on the voltage present between the membrane and the counter electrode, changed by the deflection.

2. Component according to Claim 1, **characterized in that** the microphone structure is substantially mirror-symmetrical in relation to the membrane.

3. Component according to Claim 1, **characterized in that** the distance between the counter electrode and the membrane and the distance between the compensation electrode and the membrane are different.

4. Component according to Claim 3, **characterized in that** the counter electrode and the compensation electrode are realized with different hole or grid geometries.

5. Component according to one of Claims 1 to 4, **characterized in that** the membrane surfaces and/or the surface of the first and/or second counter element that is facing the membrane is/are provided with a dielectric coating.

6. Component (10) according to one of Claims 1 to 5, **characterized in that** the microphone structure comprises overload protection in the form of stops (112, 122), which are formed in the surfaces of the membrane (11) and/or in the surface of the first and/or second counter element (12) that is facing the membrane (11).

7. Component according to Claim 6, **characterized in that** the stops (122) are arranged in an electrically insulated region (124), so that they can be set to a defined potential, in particular to the potential of the membrane (11) or a potential that differs only a little from the potential of the membrane (11).

8. Method for operating a component with a micromechanical microphone structure
- with an acoustically active membrane (11), which is arranged between two fixed and acoustically permeable counter elements (12, 13), the one counter element (12) comprising at least one counter electrode (22) and the other counter element (13) comprising at least one compensation electrode (33),
- with means for applying a charging voltage between the membrane (11) and the counter electrode (22) and
- with means for applying a compensation voltage between the counter electrode (22) and the compensation electrode (33);
**characterized in that** the compensation voltage is chosen such that the electrostatic forces of attraction caused by the charging voltage between the counter electrode (22) and the membrane (11) are nullified, and **in that** the voltage between the counter electrode (22) and the membrane (11), changing on account of the deflection of the membrane (11), is picked off as a microphone signal.

9. Method for operating a component with a micromechanical microphone structure
- with an acoustically active membrane (11), which is arranged between two fixed and acoustically permeable counter elements (12, 13), the one counter element (12) comprising at least one counter electrode (22) and the other counter element (13) comprising at least one compensation electrode (33),
- with means for applying a charging voltage between the membrane (11) and the counter electrode (22) and
- with means for applying and controlling a compensation voltage between the counter electrode (22) and the compensation electrode (33);
**characterized in that** the voltage between the counter electrode (22) and the membrane (11), changing on account of the deflection of the membrane (11), is picked off as a manipulated variable for the control of the compensation voltage and **in that** the compensation voltage is controlled such that the membrane (11) is kept as far as possible in its position of rest.

10. Method according to Claim 8 or 9, **characterized in that** the distances of the counter electrode (22) and the compensation electrode (33) from the position of rest of the membrane (11) and/or their hole or grid geometries are taken into consideration in the choice or control of the compensation voltage.

## Revendications

1. Module (10) présentant une structure micromécanique de microphone qui présente au moins
une membrane (11) qui peut être déformée par la pression acoustique et qui fonctionne comme électrode déformable,
un élément complémentaire (12), fixe, acoustiquement transparent, qui comporte au moins une électrode complémentaire (22),
des moyens permettant d'appliquer une tension de charge entre la membrane (11) et l'électrode complémentaire (22) et
un deuxième élément complémentaire (13), fixe et acoustiquement transparent, qui comporte au moins une électrode de compensation (33), la membrane (11) étant disposée entre l'électrode complémentaire (22) et l'électrode de compensation (33) et
des moyens permettant d'appliquer une tension de compensation entre l'électrode complémentaire (22) et l'électrode de compensation (33),
**caractérisé en ce que**
la tension de compensation (33) présente une dépendance
vis-à-vis de la tension de charge appliquée entre la membrane et l'électrode complémentaire ou
vis-à-vis de la tension appliquée entre la membrane et la contre-électrode et modifiée par la déformation.

2. Module selon la revendication 1, **caractérisé en ce que** la structure de microphone est essentiellement à symétrie spéculaire par rapport à la membrane.

3. Module selon la revendication 1, **caractérisé en ce que** la distance entre l'électrode complémentaire et la membrane et la distance entre l'électrode de compensation et la membrane sont différentes.

4. Module selon la revendication 3, **caractérisé en ce que** l'électrode complémentaire et l'électrode de compensation sont réalisées avec des géométries de trous ou de grille différentes.

5. Module selon l'une des revendications 1 à 4, **caractérisé en ce que** les surfaces de la membrane et/ou la surface du premier et/ou du deuxième élément complémentaire tournée vers la membrane sont dotées d'un revêtement diélectrique.

6. Module (10) selon l'une des revendications 1 à 5, **caractérisé en ce que** la structure de microphone présente une protection contre les surcharges en forme de butées (112, 122) qui sont formées dans les surfaces de la membrane (11) et/ou dans la surface du premier élément complémentaire et/ou du deuxième élément complémentaire (12) tournée vers la membrane (11).

7. Module selon la revendication 6, **caractérisé en ce que** les butées (122) sont disposées dans une zone (124) électriquement isolée de telle sorte qu'elles peuvent être amenées à un potentiel défini, en particulier au potentiel de la membrane (11) ou à un potentiel qui ne diffère que peu du potentiel de la membrane (11).

8. Procédé de conduite d'un module doté d'une structure micromécanique de microphone qui présente
une membrane (11) acoustiquement active disposée entre deux éléments complémentaires (12, 13) fixes et acoustiquement transparents, un élément complémentaire (12) comportant au moins une électrode complémentaire (22) et l'autre élément complémentaire (13) comprenant au moins une électrode de compensation (33),
des moyens permettant d'appliquer une tension de charge entre la membrane (11) et l'électrode complémentaire (22) et
des moyens permettant d'appliquer une tension de compensation entre l'électrode complémentaire (22) et l'électrode de compensation (33),
**caractérisé en ce que**
la tension de compensation est sélectionnée de telle sorte que la force électrostatique d'attraction provoquée par la tension de charge entre l'électrode complémentaire (22) et la membrane (11) soit supprimée et
**en ce que** la tension entre l'électrode complémentaire (22) et la membrane (11) qui se modifie suite à la déformation de la membrane (11) est saisie comme signal de microphone.

9. Procédé de conduite d'un module doté d'une structure micromécanique de microphone qui présente
une membrane (11) acoustiquement active disposée entre deux éléments complémentaires (12, 13) fixes et acoustiquement transparents, un élément complémentaire (12) comportant au moins une électrode complémentaire (22) et l'autre élément complémentaire (13) comprenant au moins une électrode de compensation (33),
des moyens permettant d'appliquer une tension de charge entre la membrane (11) et l'électrode complémentaire (22) et
des moyens permettant d'appliquer et de réguler une tension de compensation entre l'électrode complémentaire (22) et l'électrode de compensation (33),
**caractérisé en ce que**
la tension entre l'électrode complémentaire (22) et la membrane (11), qui se modifie suite à la déformation de la membrane (11), est saisie comme grandeur de réglage en vue de la régulation de la tension de compensation et
**en ce que** la tension de compensation est régulée de telle sorte que la membrane (11) soit maintenue autant que possible dans sa position de repos.

10. Procédé selon les revendications 8 ou 9, **caractérisé en ce que** les distances entre l'électrode complémentaire (22) et l'électrode de compensation (33) par rapport à la position de repos de la membrane (11) et/ou leur géométrie de trous ou de grille sont prises en compte dans la sélection ou la régulation de la tension de compensation.
